# EUROPÄISCHE PATENTSCHRIFT

(11) **EP 2 774 764 B1**
(45) Veröffentlichungstag und Bekanntmachung des Hinweises auf die Patenterteilung: **16.05.2018**
(21) Anmeldenummer: 14154085.6
(22) Anmeldetag: 06.02.2014
(51) Int. Cl.: B41J 2/21, B41J 2/515, B41J 25/00, B41J 3/54

(54) **Verfahren zum Erzeugen eines aus Abschnitten zusammengesetzten Druckbildes auf einem Bedruckstoff mit zwei Tintenstrahl-Druckköpfen**
Method for generating a printed image made up of sections on a printed material using two ink jet printing heads
Procédé de génération d'une image imprimée composée de sections sur un matériau d'impression à l'aide de deux têtes d'impression à jet d'encre

(30) Priorität: 04.03.2013 DE 102013003689
(43) Veröffentlichungstag der Anmeldung: 10.09.2014
(73) Patentinhaber: Heidelberger Druckmaschinen AG, 69115 Heidelberg (DE)
(72) Erfinder: Ratjen, Hans-Jürgen, 24576 Bad Bramstedt (DE)

(56) Entgegenhaltungen:
- EP-A1- 1 293 344
- DE-A1-102012 202 214
- JP-A- 2002 052 757
- US-A- 5 428 375

## Beschreibung

Die vorliegende Erfindung betrifft ein Verfahren mit den Merkmalen des Oberbegriffs von Anspruch 1.

Die Erfindung liegt in dem **technischen Gebiet** des Druckens mit Tintenstrahl-Druckköpfen (so genannter "Inkjet").

Der bekannte **Stand der Technik** in diesem technischen Gebiet umfasst z.B. die US 7,955,456 B2, aus der bereits das Inkjet-Bedrucken von Blisterverpackungen bekannt ist. Diese weisen eine im Wesentlichen zweidimensionale zu bedruckende Siegelfolie auf und werden linear gefördert. Trotz hoher Produktionsgeschwindigkeiten ist das Fördern und Bedrucken daher meist problemlos möglich. Weitaus schwieriger ist das Bedrucken von dreidimensional ausgeformten Körpern mit im Raum gekrümmten Außenoberflächen. In beiden Fällen kann es zudem erforderlich werden, Bereiche zu bedrucken, die breiter als die Breite eines einzelnen Druckkopf sind. Für die Bedruckung von Verpackungen, wie z.B. Flaschen in Abfüllanlagen, werden zunehmend Tintenstrahl-Drucksysteme eingesetzt. Einzelne Druckköpfe bzw. Module solcher Systeme haben dabei z.B. eine Breite von etwa 50 bis etwa 100 mm, je nach Typ und Hersteller. Breitere Drucksysteme werden daher durch eine Anzahl von einzelnen Modulen durch Aneinanderreihung (so genanntes "Stitching") zur Erreichung der geforderten Druckbreite aufgebaut, wobei sich unvermeidlich Stoß stellen ergeben.

An diesen Stoßstellen müssen die einzelnen Module (z.B. Xaar 1001) so zueinander justiert (x, y und Winkel) werden, dass im Druck der Anschluss der Module aneinander nicht als Streifen im Druckbild sichtbar wird: Ein Überlappen oder ein Unterlappen der Module äußert sich als unerwünschter dunkler (zu viel Tinte) oder heller Streifen (zu wenig Tinte). Diese Justage ist sowohl direkt nach der Endmontage als auch nach jedem Servicefall mit Austausch eines Moduls durchzuführen, um ein anschlussfreies Druckbild zu gewährleisten. Weiterhin kann eine solche Justage auch während des Betriebs erforderlich sein, wenn sich das Register beispielsweise durch thermische Einflüsse ändert.

Die Auflösung von derzeit marktüblichen Modulen liegt zwischen 300 und 600 dpi, was 80 bis 40 µm entspricht. Um eine Sichtbarkeit eines Modulanschlusses zu vermeiden, darf eine Fehlpositionierung einer gedruckten Linie im Druckbild im Übergangsbereich ("Stitching"-Bereich) zwischen zwei Modulen nicht mehr als eine halbe Linienbreite betragen (in obigen Beispielen: 40 oder 20 µm). Solche Positionsfehler können durchaus durch Temperatureinflüsse während des Betriebes entstehen.

Der bekannte Stand der Technik umfasst ferner die WO 2011/011038 A1, welche ein Verfahren zum Vermeiden von Druckfehlern offenbart, bei dem zunächst während eines Setups ein Testbild gedruckt wird, in diesem Testbild ein so genannter "Stich Error" ausgemessen wird und die Druckköpfe mit entsprechend korrigierten (so genannten "maskierten") Daten angesteuert werden, d.h. die Korrektur findet auf der Ebene der Daten statt. Dabei fließt die Erkenntnis ein, dass dunkle Stellen im Druckbild anfälliger für sichtbare Fehler sind als helle Stellen, weshalb u.U. bildinhaltsabhängig korrigiert wird und weshalb eine LUT-Architektur gewählt wird, in der verschiedenste Gewichtungsfaktoren eingestellt werden können (z. B. auch Multiplikatoren, die unterschiedliche Geschwindigkeiten des Bedruckstoffs berücksichtigen). Während der nachfolgenden Produktion wird das Druckbild überwacht und bei sich ändernder Druckdichte (so genannte "print density") die Stärke der Maskierung dynamisch angepasst. Problematisch an der Nutzung von Testbildern kann sein, dass - in Abhängigkeit der Stabilität des Systems - ggf. mehrere Testbilder nacheinander (iterativ) gedruckt und ausgemessen und werden müssen, was Zeit beansprucht und Makulatur erzeugt. Das Dokument nennt keine mechanische Verstellung der Köpfe. Es ist darin vor allem nicht beschrieben, dass allein das Druckbild bzw. dessen Auswertung für die Korrektur herangezogen werden könnte und ein Drucken von Testbildern daher vermieden werden könnte.

Aus der DE 10 2012 202 214 A1 ist ein Testmuster bekannt, das sich aus einzelnen, voneinander beabstandeten Druckpunkten zusammensetzt und das separat zu dem zu erzeugenden Druckbild bzw. dessen Druckdaten dazu verwendet wird, fehlende Tinten strahlende Druckköpfe zu ermitteln.

Aus der EP 1 293 344 A1 ist es bekannt, bei einer Anordnung benachbarter Druckköpfe randständige Düsen aktiv an- und auszuschalten und dadurch ein Testmuster zu erzeugen, welches separat von dem eigentlich zu erzeugenden Druckbild für die Ausrichtung der Druckköpfe zueinander verwendet wird.

Vor diesem Hintergrund ist es **Aufgabe** der vorliegenden Erfindung, ein gegenüber dem Stand der Technik verbessertes Verfahren zu schaffen, welches es ermöglicht, Qualitätseinbußen beim Drucken mit mehreren Tintenstrahl-Druckköpfen aufgrund so genannter Stitching-Fehler (Fehler durch das Aneinanderreihen von mehreren Druckköpfen, wobei diese zu viel oder zu wenig Abstand zueinander aufweisen) zu vermeiden und dabei auf das vorgeschaltete, ggf. iterative Drucken von Testbildern und deren Ausmessen zu verzichten.

Eine erfindungsgemäße **Lösung** dieser Aufgabe stellt ein Verfahren mit den Merkmalen von Hauptanspruch 1 dar. Vorteilhafte Weiterbildungen dieser Erfindung ergeben sich aus den zugehörigen Unteransprüchen sowie aus der Beschreibung und den zugehörigen Zeichnungen.

Ein **erfindungsgemäßes Verfahren** zum Erzeugen eines aus Abschnitten zusammengesetzten Druckbildes auf einem Bedruckstoff mit zwei Tintenstrahl-Druckköpfen, wobei das Druckbild in y-Richtung aus einem ersten und einem zweiten Druckbild-Abschnitt im Wesentlichen an einer y-Koordinate Y1 zusammengesetzt ist und wobei ein erster Druckkopf den ersten Abschnitt und ein zweiter Druckkopf den zweiten Abschnitt erzeugt, weißt folgende Schritte auf: Auswählen eines sich in x-Richtung erstreckenden Daten-Streifens der Breite DY um die Stelle Y1 in den Daten des Druckbilds, Untersuchen der Daten des Druckbilds in dem ausgewählten Streifen auf Vorliegen eines Daten-Feldes der Ausdehnung dx in x-Richtung und dy in y-Richtung, in dem eine Kantendetektion möglich ist, Auswählen des Daten-Feldes und Erfassen der x-Koordinate x1 und der y-Koordinate y1 des Daten-Feldes, Erzeugen des Druckbildes, Aufnehmen eines Bildes eines mit dem Daten-Feld korrelierten Messfelds auf dem Bedruckstoff mit einer Kamera, wobei das Bild an der Stelle x1, y1 aufgenommen wird und wenigstens die Größe dx * dy aufweist, Durchführen einer Kantendetektion in den Daten des Bilds des Messfelds, und - Korrektur der y-Position wenigstens eines der beiden Druckköpfe im Falle einer detektierten Kante.

Das erfindungsgemäße Verfahren ermöglicht es in vorteilhafter Weise, Qualitätseinbußen beim Drucken mit mehreren Tintenstrahl-Druckköpfen aufgrund so genannter Stitching-Fehler zu vermeiden und dabei auf das vorgeschaltete, ggf. iterative Drucken von Testbildern und deren Ausmessen zu verzichten. Das Verfahren benötigt also keine zusätzlichen Ausdrucke und Daten hierfür, sondern arbeitet direkt mit dem Druckbild bzw. den daraus gewonnenen Informationen bzw. Daten. Eine aufwendige Erstellung von passenden Testbildern und das Drucken derselben sowie das damit einhergehende unerwünschte Erzeugen von Makulatur können daher entfallen. Stattdessen findet das erfindungsgemäße Verfahren in den realen Druckdaten passende Stellen auf dem Bedruckstoff für eine Kamera-Inspektion. Das Verfahren kann, da es überwiegend rechnergestützt durchgeführt werden kann, sehr schnell durchgeführt werden und entsprechend schnell kann die Korrektur der Druckkopf-Positionierung erfolgen. Außerdem können solche Korrekturen während des Druckens erfolgen, so dass selbst kleine Dejustagen jederzeit detektierbar und korrigierbar sind. Daher eignet sich das Verfahren auch hervorragend für eine geschlossene Regelung.

Eine bevorzugte Weiterbildung des erfindungsgemäßen Verfahrens kann sich dadurch auszeichnen, dass bei der Kantendetektion ein Sobelfilter (synonym: Sobel-Operator) zum Einsatz kommt. Das Sobel-Filter berechnet die erste Ableitung des Grauwertverlaufs, wobei gleichzeitig orthogonal zur Ableitungsrichtung geglättet wird. Der zugrunde liegende Algorithmus nutzt dabei eine Faltung mittels einer Matrix, die aus dem Originalbild ein Gradienten-Bild erzeugt, welches hohe Frequenzen im Originalbild mit Grauwerten dargestellt. Die Bereiche der größten Intensität sind dort, wo sich die Helligkeit des Originalbildes am stärksten ändert und somit die größten Helligkeits-Kanten befinden. Daher wird zumeist nach der Faltung mit dem Sobel-Operator noch ein Schwellwert-Vergleich durchgeführt.

Eine bevorzugte Weiterbildung des erfindungsgemäßen Verfahrens kann sich dadurch auszeichnen, dass bei dem Untersuchen der Daten des Druckbilds untersucht wird, ob ein Daten-Feld mit einer mittleren Farbdichte von etwa 50% bis etwa 70% vorliegt. Auch niedrigere oder höhere Werte (etwa 30% bis etwa 90%) sind nutzbar, wenn auch nicht bevorzugt. Selbst eine mittlere Farbdichte von 100% kann noch herangezogen werden: ein Überlappen kann in einem Messfeld mit 100% Farbdichte zwar nicht festgestellt werden, dafür wird ein Unterlappen durch die entstehende helle Linie umso stärker sichtbar. Mittlere Farbdichtewerte erlauben zwischen etwa 50% bis etwa 70% sind daher bevorzugt, da sowohl Überlappung als auch Unterlappung zuverlässig detektiert werden können.

Das erfindungsgemäße Verfahren zeichnet sich dadurch aus, dass bei dem Untersuchen der Daten des Druckbilds untersucht wird, ob das Daten-Feld eine homogene, d.h. gleichmäßige (und nicht heterogene oder zu stark inhomogene) Farbdichte aufweist. In einem solchen Daten-Feld würden ein Überlappen und ein Unterlappen zu gut detektierbaren dunklen oder hellen Linien mitsamt deren detektierbaren Kanten führen.

Oder das erfindungsgemäße Verfahren zeichnet sich dadurch aus, dass bei dem Untersuchen der Daten des Druckbilds untersucht wird, ob das Daten-Feld keinen oder einen nur leichten bis maximal mittleren Verlauf der Farbdichte bzw. des entsprechenden Grauwertes aufweist, insbesondere einen Verlauf für den gilt: die Steigung des Farbdichteverlaufs bzw. des entsprechenden Grauwertverlaufs des Druckbilds im Feld (innerhalb des Datenstreifens) liegt zwischen etwa 0 (kein Verlauf) und etwa 0,5 (Bereich des maximal mittleren Verlaufs), bevorzugt zwischen etwa 0,05 und etwa 0,25 (Bereich des mittleren Verlaufs) und besonders bevorzugt bei etwa 0,1.

Eine bevorzugte Weiterbildung des erfindungsgemäßen Verfahrens kann sich dadurch auszeichnen, dass das Auswählen des Daten-Streifens, das Untersuchen und Auswählen des Daten-Feldes vor Beginn des Druckens erfolgen und die dabei erfassten Koordinaten des Daten-Feldes bzw. des korrelierten Messfeldes in einem Daten-Speicher für das Aufnehmen des Bildes bereitgehalten werden. In einem solchen, oft als "Preflight" bezeichneten Prozess können die für die Inspektion (Bildaufnahme und Bildauswertung) erforderlichen Daten rechentechnisch gewonnen werden. Dabei spielt die Rechenzeit keine große Rolle, denn die Berechnungen sind im Wesentlichen abgeschlossen, bevor das Drucken und das Inspizieren beginnen.

Eine bevorzugte Weiterbildung des erfindungsgemäßen Verfahrens kann sich dadurch auszeichnen, dass das Verfahren als eine Regelung durchgeführt wird, indem in einer Regelschleife mehrfach ein Bild aufgenommen, eine Kantendetektion durchführt und eine Druckkopf-Korrektur durchführt wird. Auf diese Weise wird es möglich, auch kleine und/oder langsam entstehende oder sich ändernde Dejustagen ohne wesentlichen Verzug zu erkennen und zu korrigieren, so dass alle Druckbilder eines Druckauftrages mit einer Vielzahl von gleichen oder wechselnden Druckbildern von hervorragender Qualität sind.

Eine bevorzugte Weiterbildung des erfindungsgemäßen Verfahrens kann sich dadurch auszeichnen, dass das Verfahren bei Erzeugen mehrfarbiger Druckbilder für wenigstens zwei Farbauszüge separat durchgeführt wird. Bevorzugt wird im bekannten Vierfarbdruck mit den Farben Cyan, Magenta, Yellow und Black (CMYK) jeder so genannte Farbauszug C, M, Y und K separat erfindungsgemäß behandelt und dabei einer ggf. erforderlichen Korrektur, bevorzugt im Wege einer geschlossenen Regelung, unterzogen.

Eine bevorzugte Weiterbildung des erfindungsgemäßen Verfahrens kann sich dadurch auszeichnen, dass die Positions-Korrektur des Druckkopfes durch eine motorische Verstellung erfolgt. Bevorzugt wird hierfür ein schnell reagierender Aktuator eingesetzt, so dass notwendige Positionskorrekturen der Druckköpfe im Wesentlichen ohne Zeitverzug durchgeführt werden können und somit fehlerbehaftete Druckbilder im Wesentlichen vermieden werden können.

Das oben genannte erfindungsgemäße Verfahren kann auch durch folgenden synonymen Hauptanspruch bzw. dessen Merkmalskombination beschrieben werden: Verfahren zum Tintenstrahldrucken, wobei eine Kamera ein Bild eines Messfeldes auf dem Bedruckstoff aufnimmt, ein Rechner eine Dejustage eines Druckkopfes durch Bildverarbeitung bestimmt und die laterale Position des Druckkopfes geregelt und dabei motorisch verstellt wird.

Die Erfindung als solche sowie konstruktiv und/oder funktionell vorteilhafte Weiterbildungen der Erfindung werden nachfolgend unter Bezug auf die zugehörigen Zeichnungen anhand eines bevorzugten Ausführungsbeispiels näher beschrieben.

Die **Zeichnungen** zeigen:
- Figur 1: Eine schematische Darstellung eines bevorzugten Ausführungsbeispiels eines Druck-Systems bei der Durchführung eines bevorzugten Ausführungsbeispiels des erfindungsgemäßen Verfahrens;
- Figur 2: Eine schematische Darstellung des Druckbildes bzw. seiner Repräsentation in Form einer x-y-Datenmenge; und
- Figur 3: Eine schematische Darstellung von beispielhaften Kamerabildern.

**Figur 1** zeigt einen Bedruckstoff 1 mit einem bedruckbaren Bereich 2, der aus zwei Abschnitten 2a und 2b zusammengesetzt ist. Abschnitt 2a wird von einem Tintenstrahl-Druckkopf 3a gedruckt und Abschnitt 2b von einem Tintenstrahl-Druckkopf 3b. In y-Richtung stoßen die beiden Abschnitte an der Stelle Y1 zusammen. Die beiden Druckköpfe überlappen in einem Bereich DY, der auch als Stitching-Bereich bezeichnet werden kann. In diesem Bereich kann es aufgrund ungenauer Positionierungen (Dejustage) der Druckköpfe in lateraler y-Richtung zu unerwünschten hellen (zu großer Abstand der Druckköpfe zueinander) oder dunklen Linien (zu großer Überlapp der Druckköpfe) im Druckbild kommen. Eine neu beim Kunden installierte Druckvorrichtung wird zwar initial hoch genau justiert, es kann jedoch später, auch aufgrund thermischer Einflüsse, zu sehr feinen und sich nur langsam ändernden Dejustagen kommen, die trotz ihrer geringen Abweichungen vom Sollwert doch zu sichtbaren und daher störenden Auswirkungen (z.B. die erwähnten Linien) im Druckbild führen. Solche Linien sollen erfindungsgemäß vermieden werden.

Druckkopf 3b ist in y-Richtung verstellbar. Als Antrieb für die Verstellung ist ein Aktuator 4 vorgesehen. Eine in x-Richtung verstellbare Kamera 5 ist auf den Bedruckstoff 1 gerichtet und kann Bilder 11 (siehe Figur 3) von Bereichen des Bedruckstoffs aufnehmen. Diese Bilder werden einem Rechner 6 einer Regeleinrichtung zur Verfügung gestellt.

**Figur 2** zeigt das Druckbild 7, das in den bedruckbaren Bereich 2 gedruckt werden soll. Das Druckbild liegt als eine Datei vor, die eine x-y-Matrix von Druckbild-Daten enthält, z.B. eine so genannte Bitmap-Datei. In der Daten-Matrix wird ein sich in x-Richtung erstreckender Streifen 8 ausgewählt, der in seiner Breite im Wesentlichen mit dem Bereich DY übereinstimmt und bevorzugt symmetrisch zur y-Position der Stelle Y1 liegt. Dieser Bereich bzw. die in ihm liegenden Druckbild-Daten wird ausgewählt, weil in ihm die genannten unerwünschten hellen oder dunklen Linien zu erwarten sind. Es kann auch ein breiterer Streifen ausgewählt werden, in dem der Streifen 8 liegt. Die ausgewählten Daten in diesem Streifen werden nachfolgend untersucht.

Das Untersuchen der ausgewählten Druckbild-Daten geschieht wie folgt: Es wird in dem Rechner 6 unter Einsatz eines entsprechenden Programms untersucht, ob in dem Streifen 8 an beliebiger Stelle (mit den Koordinaten x1 und y1) ein Feld 9 der Größe bzw. Ausdehnung dx in x-Richtung und dy in y-Richtung vorhanden ist, das als Messfeld 9' (siehe Figur 1) auf dem Bedruckstoff 1 dienen kann. Dabei untersucht das Programm die Daten in dem Feld 9 dahingehend, ob sie sich für eine Kantendetektion auf Basis von bekannten Bildverarbeitungsschritten eignen, z.B. für die Anwendung eines digitalen Kantenfilters wie etwa den so genannten Sobel-Filter. Geeignet ist das Feld 9 wenn es z.B. einen im Wesentlichen homogenen Grauwert aufweist. "Grauwert" kann in diesem Zusammenhang auch als ein einzelner Farbwert der Farbwerte C, M, Y oder K beim konventionellen Herstellen von Vierfarbdrucken verstanden werden. Bei CMYK-Druckbildern wird die Untersuchung auf Vorliegen eines Feldes demzufolge für jeden Farbauszug separat durchgeführt. In Feldern mit sehr inhomogenem Grauwert oder in Feldern, die z.B. Schriftzeichen aufweisen, würde aufgrund der hohen Ortsfrequenzen des Grauwertverlaufs eine Kantendetektion alleine nicht ausreichen, um eine vorhandene Linie zu detektieren. Daher werden solche Felder nicht ausgewählt.

Geeignet ist das Feld 9 insbesondere bei Erfüllung folgender drei Kriterien:
A) Es weist eine mittlere Farb-Dichte von etwa 50% bis etwa 70% auf.
B) Es weist einen im Wesentlichen homogenen Farbdichteverlauf bzw. entsprechenden Grauwertverlauf oder einen nur leichten bis maximal mittleren Farbdichteverlauf bzw. entsprechenden Grauwert-Verlauf auf, der durch das eingesetzte Kanten-Filter aufgrund der zu geringen Ortsfrequenz des Verlaufs nicht erkannt wird. Für den Verlauf kann gelten: die Steigung des Farbdichteverlaufs bzw. des entsprechenden Grauwertverlaufs des Druckbilds im Feld 9 (innerhalb des Datenstreifens 8) liegt zwischen etwa 0 (kein Verlauf) und etwa 0,5 (Bereich des maximal mittleren Verlaufs), bevorzugt zwischen etwa 0,05 und etwa 0,25 (Bereich des mittleren Verlaufs) und besonders bevorzugt bei etwa 0,1.
C) Es muss eine solche Lage x1, y1 und Ausdehnung dx * dy haben, dass es komplett im Streifen 8 liegt und es muss genügend groß sein, dass das digitale Filter in seiner vollen Filtergröße über die Stelle Y1 geschoben werden kann. Beispiel 1 (Idealfall): Das Sobel-Filter habe eine Größe von 5 * 5 Pixeln und jedes Pixel eine Größe von 10 * 10 µm. Für DY ergibt sich dann 2* 5 * 10 µm = 100 µm minimale Breite. Beispiel 2 (Praxisbeispiel): Die Lage der Stoßstelle hat bereits eine Ungenauigkeit von etwa 100 µm. Hinzu kommen Ungenauigkeiten hervorgerufen durch die Beabstandung der eingesetzten Kamera vom Ort des Druckens und vom Ort der Trocknens der Druckfarbe oder hervorgerufen durch thermische Effekte an den mechanischen Halterungen der Druckköpfe und der Kamera. Die Breite des Streifens DY wird daher in der Praxis etwa 2 mm oder mehr betragen. Eine Kamera mit 10 mm Bildkreis kann einen solchen 2 mm breiten Streifen problemlos erfassen, der Streifen könnte sich sogar noch mehrere Millimeter seitlich hin- und herbewegen. Das Sobel-Filter habe eine Größe von 5 * 5 Pixeln und jedes Pixel eine Größe von 10 * 10 µm. Der Streifen 8 weise eine Breite von etwa 2 mm auf. Das Sobelfilter lässt sich in diesem Praxisbeispiel somit in seiner vollen Breite in dem Streifen verschieben.

Wenn in dem Streifen 8 ein solches Feld 9 gefunden wird, so wird dieses für den weiteren Fortgang des erfindungsgemäßen Verfahrens ausgewählt und somit zu einem Messfeld 9`. Wenn mehrere dienliche Felder, z.B. die Felder 9 und 10, gefunden werden, so kann unter diesen das am besten dienliche ausgewählt werden, z.B. jenes, das die oben angeführten Kriterien A bis C am besten erfüllt. Die Koordinaten (x-Koordinate x1 und y-Koordinate y1) dieses ausgewählten Feldes werden erfasst und stehen somit den weiteren Schritten zur Verfügung.

Das Auswählen des Daten-Streifens, das Untersuchen und Auswählen des Daten-Feldes kann dabei bevorzugt vor Beginn des Druckens erfolgen und die dabei erfassten Koordinaten x1 und y1 des Daten-Feldes 9 bzw. des korrelierten Messfeldes 9' können in einem Daten-Speicher 6' für das Aufnehmen des Bildes 11 mit der Kamera 5 bereitgehalten werden.

Die Kamera 5 nimmt nun ein Bild 11 (siehe Figur 3) des Messfeldes 9'(siehe Figur 1) auf. Dazu kann die Kamera, z.B. durch eine Verstellung, in eine Position gebracht werden, die das Aufnehmen des Bildes erlaubt. Wenn die Kamera jedoch bereits so positioniert ist, dass der Streifen der Breite DY unter ihr hindurch läuft, so braucht die Kamera nur in dem Moment aktiviert zu werden, in dem des Messfeld in den Aufnahme-Bereich der Kamera gelangt. Hierzu können die Koordinaten x1 und y1 des ausgewählten Messfeldes genutzt werden, welche bei Kenntnis der Bedruckstoff-Abmessungen oder der Lage des Druckbildes 2 auf dem Bedruckstoff und der Fördergeschwindigkeit des Bedruckstoffs 1 eine Berechnung des Auslösezeitpunktes der Kamera erlauben. Das aufgenommene Bild soll wenigstens die Größe dx * dy aufweisen, so dass in dem Bild eine Kantendetektion durchgeführt werden kann.

Die Daten des aufgenommenen Bildes 11, z.B. als Bitmap, werden dem Rechner 5 zur Verfügung gestellt. Der Rechner bzw. ein auf diesem laufendes Programm führt nun eine Kantendetektion durch, wobei z.B. das bereits oben erwähnte Sobel-Filter zum Einsatz kommt.

Sofern eine wesentliche Dejustage wenigstens eines Druckkopfes vorliegt, wird die Kantendetektion eine Kante in den Daten des Bildes 11 des Messfelds 9' als Ergebnis liefern. Dabei kann auch ein Schwellwert-Vergleich durchgeführt werden: Wird eine gegebene Schwelle überschritten, so würde eine unerwünschte Überlappung der Druckköpfe detektiert. Wird eine gegebene, andere Schwelle unterschritten, so wurde eine unerwünschte Unterlappung, d.h. ein zu großer Abstand der Druckköpfe, detektiert. Je nach vorliegenden Fall (Über- oder Unterlappung) wird die Richtung der motorischen Verstellung wenigstens eines der Druckköpfe festgelegt.

**Figur 3** zeigt exemplarisch drei solche aufgenommenen Bilder 11 des ausgewählten Messfelds 9'. Im linken Bild ist zu erkennen, dass die beiden Druckköpfe 3a und 3b genau aufeinander ausgerichtet sind und daher keine sichtbare Linie an der Stoßstelle Y1 der Druckköpfe erzeugen. Das Bild zeigt daher einen homogenen Grauwert. Im mittleren Bild ist zu erkennen, dass die beiden Druckköpfe zu weit überlappen und daher eine dunkle Linie an der Stoßstelle Y1 erzeugen. Das rechte Bild zeigt den Fall, dass die beiden Druckköpfe zu weit voneinander entfernt sind und daher eine helle Linie im Druckbild an der Stoßstelle Y1 erzeugen.

Wenn die durchgeführte Kantendetektion einen der beiden im linken oder rechten Bild der Figur 3 gezeigten Fälle detektiert, so wird der Rechner 6 ein Signal an den Aktuator 4 senden, der eine korrigierende Verstellung des Druckkopfes 3b vornimmt. Alternativ kann auch der Druckkopf 3a oder können auch beide Druckköpfe verstellt werden. Die Verstellung findet jedenfalls in y-Richtung statt und der der Wert der Verstellung korreliert mit der Breite der detektierten Linie.

Da die Verstellung des Druckkopfes 3b zu einer Veränderung im Druckbild 2 führt und die Breite der in Figur 3 gezeigten Linien dabei abnimmt, kann eine erneute Aufnahme eines Bildes 11 des Messfelds 9' in einem der nachfolgenden Drucke und dessen erneute Auswertung durch Kantendetektion dazu genutzt werden, eine geschlossene Regelschleife zu bilden. Im Rahmen dieser Regelung bzw. des beschriebenen Abtast-Regelsystems wird wiederholt oder sogar kontinuierlich ein Messfeld 9' ausgewählt und ein Bild davon aufgenommen, eine Kantendetektion in den Daten des Bildes durchgeführt und bei Vorliegen einer Kante eine kompensierende Verstellung des Druckkopfes veranlasst. Das Messfeld kann auch nur einmal, bevorzugt vor Beginn des Druckens, ausgewählt werden und dann während der Regelung immer wieder für die Überwachung herangezogen werden. Bei gleichen Drucken ist ein festes Messfeld von Vorteil, bei sich ändernden Drucken kann es dagegen von Vorteil sein, dass Messfeld für jeden veränderten Druck neu zu bestimmen. Als Regelgröße kommt somit letztlich der Abstand der letzten Düse (oder Düsenreihe) eines ersten Druckkopfes zur ersten Düse (oder Düsenreihe) eines zweiten, benachbarten Druckkopfes zum Einsatz. Dieser Abstand kann aus der Breite der bei der Kantendetektion aufgefundenen (hellen oder dunklen) Linie bestimmt werden.

Werden CMYK-Bilder gedruckt, so ist es vorteilhaft, das beschriebene Verfahren für jeden Farbauszug, also für C, M, Y und K, separat durchzuführen, d.h. für jeden Farbauszug ein Daten-Feld 9 und daraus ein Messfeld 9' zu bestimmen. Die Messfelder für die verschiedenen Farbauszüge müssen nicht dieselben x-y-Koordinaten aufweisen, d.h. die Kamera 5 kann an verschiedenen Orten liegende Bilder 11 von dem Druckbild auf dem Bedruckstoff 1 aufnehmen. Die Kantendetektion kann dann ebenfalls für jeden Farbauszug separat durchgeführt werden und die Ergebnisse, d.h. die Regelwerte für die motorische Verstellung, werden den einzelnen Druckköpfen für die verschiedenen Farben CMYK zugeführt. Es kann also sein, dass nur ein Farbauszug, mehrere oder gar alle Farbauszüge bzw. die zugehörigen Druckköpfe Korrekturen erfahren. Um Aufnahmen der verschiedenen Farbauszüge zu machen, kann die Kamera mit entsprechenden, bevorzugt automatisch wechselbaren Farbfiltern ausgerüstet sein oder es kann vorgesehen sein, entsprechende, bevorzugt automatisch wechselnde Beleuchtungsmittel einzusetzen. Wenn für einen der Farbauszüge keine für die Kantendetektion dienlichen Daten-Felder 9 in einem Streifen 8 bestimmt werden können, so können die betreffenden beiden Druckköpfe 3a und 3b aus der Regelung ausgenommen werden, denn es ist dann zu erwarten, dass Dejustagen der betreffenden Druckköpfe nicht zu einer sichtbaren Störung durch Linien-Bildung führen. Trifft dasselbe für alle Stoßstellen von Druckköpfen in einem Farbauszug zu, so kann der ganze Farbauszug aus der Regelung genommen werden.

### Bezugszeichenliste

- 1: Bedruckstoff
- 2: Bedruckbarer Bereich
- 2a, 2b: Abschnitte
- 3a, 3b: Tintenstrahl-Druckköpfe
- 4: Aktuator
- 5: Kamera
- 6: Rechner
- 6': Daten-Speicher
- 7: Druckbild (Daten)
- 8: Streifen (Daten)
- 9: Feld (Daten)
- 9': Messfeld
- 10: Feld (Daten)
- 11: Bild

- Y1: Stoßstelle der Druckköpfe
- DY: Breite des Streifens
- x1: x-Koordinate des Messfeldes
- y1: y-Koordinate des Messfeldes
- dx: Breite des Messfeldes in x-Richtung
- dy: Breite des Messfeldes in y-Richtung

## Patentansprüche

1. **Verfahren** zum Erzeugen eines aus Abschnitten zusammengesetzten Druckbildes auf einem Bedruckstoff mit zwei Tintenstrahl-Druckköpfen, wobei das Druckbild (7) in y-Richtung aus einem ersten und einem zweiten Druckbild-Abschnitt (2a, 2b) im Wesentlichen an einer y-Koordinate Y1 zusammengesetzt ist und wobei ein erster Druckkopf (3a) den ersten Abschnitt (2a) und ein zweiter Druckkopf (3b) den zweiten Abschnitt (2b) erzeugt, mit den Schritten:
- Auswählen eines sich in x-Richtung erstreckenden Daten-Streifens (8) der Breite DY um die Stelle Y1 in den Daten des Druckbilds (7),
- Untersuchen der Daten des Druckbilds (7) in dem ausgewählten Streifen (8) auf Vorliegen eines Daten-Feldes (9) der Ausdehnung dx in x-Richtung und dy in y-Richtung, in dem eine Kantendetektion möglich ist,
- Auswählen des Daten-Feldes (9) und Erfassen der x-Koordinate x1 und der y-Koordinate y1 des Daten-Feldes (9),
- Erzeugen des Druckbildes (2, 2a, 2b),
- Aufnehmen eines Bildes (11) eines mit dem Daten-Feld (9) korrelierten Messfelds (9') auf dem Bedruckstoff (1) mit einer Kamera (5), wobei das Bild (11) an der Stelle x1, y1 aufgenommen wird und wenigstens die Größe dx * dy aufweist,
- Durchführen einer Kantendetektion in den Daten des Bilds (11) des Messfelds (9'), und
- Korrektur der y-Position wenigstens eines der beiden Druckköpfe (3a, 3b) im Falle einer detektierten Kante, wobei bei dem Untersuchen der Daten des Druckbilds (7) untersucht wird, ob das Daten-Feld (9) eine homogene Farbdichte aufweist oder bei dem Untersuchen der Daten des Druckbilds (7) untersucht wird, ob das Daten-Feld (9) keinen oder einen nur leichten bis maximal mittleren Verlauf der Farbdichte bzw. des entsprechenden Grauwertes aufweist, insbesondere einen Verlauf für den gilt: die Steigung des Farbdichteverlaufs bzw. des entsprechenden Grauwertverlaufs des Druckbilds (7) im Feld (9) liegt zwischen etwa 0 und etwa 0,5, bevorzugt zwischen etwa 0,05 und etwa 0,25 und besonders bevorzugt bei etwa 0,1 .

2. Verfahren nach Anspruch 1,
**dadurch gekennzeichnet,**
**dass** bei der Kantendetektion ein Sobelfilter zum Einsatz kommt.

3. Verfahren nach Anspruch 1 oder 2,
**dadurch gekennzeichnet,**
**dass** bei der Kantendetektion wenigstens ein Schwellwert-Vergleich durchgeführt wird.

4. Verfahren nach Anspruch 1,
**dadurch gekennzeichnet,**
**dass** bei dem Untersuchen der Daten des Druckbilds (7) untersucht wird, ob ein Daten-Feld (9) mit einer mittleren Farbdichte von etwa 50% bis etwa 70% vorliegt.

5. Verfahren nach Anspruch 1,
**dadurch gekennzeichnet,**
**dass** das Auswählen des Daten-Streifens (8), das Untersuchen und Auswählen des Daten-Feldes (9) vor Beginn des Druckens erfolgen und die dabei erfassten Koordinaten des Daten-Feldes (9) bzw. des korrelierten Messfeldes (9') in einem Daten-Speicher (6') für das Aufnehmen des Bildes (11) bereitgehalten werden.

6. Verfahren nach Anspruch 1,
**dadurch gekennzeichnet,**
**dass** das Verfahren als eine Regelung durchgeführt wird, indem in einer Regelschleife mehrfach ein Bild (11) aufgenommen, eine Kantendetektion durchführt und eine Druckkopf-Korrektur durchführt wird.

7. Verfahren nach Anspruch 1,
**dadurch gekennzeichnet,**
**dass** das Verfahren bei Erzeugen mehrfarbiger Druckbilder für wenigstens zwei Farbauszüge separat durchgeführt wird.

8. Verfahren nach Anspruch 1,
**dadurch gekennzeichnet,**
**dass** die Positions-Korrektur des Druckkopfes (3a, 3b) durch eine motorische Verstellung erfolgt.

## Claims

1. **Method** for generating a print image composed of sections on a printing material by means of two inkjet print heads, wherein the print image (7) is composed in the y direction of a first print image section (2a) and a second print image section (2b) essentially at a y coordinate Y1 and wherein a first print head (3 a) generates the first section (2a) and a second print head (3b) generates the second section (2b), comprising the steps of
- selecting a data strip (8) extending in the x direction and of a width DY about the location Y1 in the data of the print image (7),
- examining the data of the print image (7) in the selected strip (8) to find whether a data patch (9) of an extension dx in the x direction and dy in the y direction is present in which edge detection is possible,
- selecting the data patch (9) and establishing the x coordinate x1 and the y coordinate y1 of the data patch (9),
- generating the print image (2, 2a, 2b),
- recording an image (11) of a measurement patch (9') correlating with the data patch (9) on the printing material (1) by means of a camera (5), the image (11) being recorded at a location x1, y1 and at least having a size dx * dy,
- implementing edge detection in the data of the image (11) of the measurement patch (9'), and
- correcting the y position of at least one of the two print heads (3a, 3b) in the case of a detected edge, wherein in the examination of the data of the print image (7) the data is examined to find whether the data patch (9) has a homogeneous color density or wherein in the examination of the data of the print image (7) the data is examined to find whether the data patch (9) has no or only a slight to medium gradation of the color density or the respective grey value, in particular a gradation to which applies: the gradient of the color density gradation or of the respective grey value gradation of the print image (7) in the patch (9) is between approximately 0 and approximately 0.5, preferably between approximately 0.05 and approximately 0.25 and particularly preferably at approximately 0.1.

2. Method according to Claim 1,
**characterized in**
**that** a Sobel filter is used in the edge detection process.

3. Method according to Claim 1 or 2,
**characterized in**
**that** at least one threshold comparison is carried out in the edge detection process.

4. Method according to claim 1,
**characterized in**
**that** in the examination of the data (7) of the print image (7), the data are examined to find out whether a data patch (9) of medium color density of between 5% and 70% is present.

5. Method according to claim 1,
**characterized in**
**that** the selection of the data strip (8), the examination and selection of the data patch (9) are done before the start of the printing operation and the co-ordinates of the data patch (9) and/or of the correlated measurement patch (9') are made available in a data memory (6') for the recording of the image (11).

6. Method according to claim 1,
**characterized in**
**that** the method is implemented as a closed control loop by recording an image (11), implementing edge detection, and implementing print head correction multiple times in a control loop.

7. Method according to claim 1,
**characterized in**
**that** when multi-color print images are created, the method is implemented separately for at least two color separations.

8. Method according to claim 1,
**characterized in**
**that** the position correction of the print head (3a, 3b) is done by motorized adjustment.

## Revendications

1. Procédé pour la génération d'une image d'impression composée de sections, sur un substrat imprimé avec deux têtes d'impression à jet d'encre, l'image d'impression (7) étant composée dans la direction y d'une première et d'une seconde section d'image d'impression (2a, 2b) essentiellement sur une coordonnée y Y1 et une première tête d'impression (3a) générant la première section (2a) et une seconde tête d'impression (3b) la seconde section (2b), comprenant les étapes suivantes :
- sélection d'une bande de données (8) s'étendant dans la direction x, de la largeur DY autour du point Y1 dans les données de l'image d'impression (7),
- analyse des données de l'image d'impression (7) dans la bande sélectionnée (8) sur la base d'un champ de données (9) de l'extension dx dans la direction x et dy dans la direction y, dans lequel une détection de bords est possible,
- sélection du champ de données (9) et détection de la coordonnée x1 et de la coordonnée y1 du champ de données (9),
- génération de l'image d'impression (2, 2a, 2b),
- prise d'une image (11) d'un champ de mesure (9') corrélé avec le champ de données (9) sur le substrat d'impression (1) avec une caméra (5), l'image (11) étant prise au point x1, y1 et présentant au moins la taille dx * dy,
- exécution d'une détection de bords dans les données de l'image (11) du champ de mesure (9'), et
- correction de la position y d'au moins une des deux têtes d'impression (3a, 3b), dans le cas d'un bord détecté, lors de la vérification des données de l'image d'impression (7), il est vérifié si le champ de données (9) présente une densité d'encre homogène ou lors de la vérification des données de l'image d'impression (7), il est vérifié si le champ de données (9) ne présente aucune courbe ou qu'une légère au maximum moyenne courbe de la densité d'encre respectivement de la valeur de gris correspondante, en particulier une courbe pour laquelle il s'applique : l'inclinaison de la courbe de densité d'encre respectivement de la courbe de valeur de gris correspondante de l'image d'impression (7) dans le champs (9) se trouvant entre environ 0 et environ 0,5 de préférence entre environ 0,05 et environ 0,25 et en particulier de préférence à environ 0,1.

2. Procédé selon la revendication 1,
**caractérisé en ce**
**que** pour la détection de bords, on utilise un filtre Sobel.

3. Procédé selon la revendication 1 ou 2,
**caractérisé en ce**
**que** lors de la détection de bord, il est effectué au moins une comparaison de valeur seuil.

4. Procédé selon la revendication 1,
**caractérisé en ce**
**que** lors de la vérification des données de l'image d'impression (7), il est vérifié s'il existe un champ de données (9) avec une densité d'encre moyenne comprise entre environ 50 % et environ 70 %.

5. Procédé selon la revendication 1,
**caractérisé en ce**
**que** la sélection de la bande de données (8), l'analyse et la sélection du champ de données (9) s'effectuent avant le début de l'impression et les coordonnée saisies du champ de données (9) respectivement du champ de mesure corrélé (9') sont disponibles dans une mémoire de données (6') pour la prise de l'image (11).

6. Procédé selon la revendication 1,
**caractérisé en ce**
**que** le procédé est réalisé comme un réglage dans le fait que dans une boucle de réglage, une image (11) est prise plusieurs fois, une détection de bords et une correction de tête d'impression sont effectuées.

7. Procédé selon la revendication 1,
**caractérisé en ce**
**que** le procédé est effectué séparément lors de la génération d'images d'impression multicolores pour au moins deux séparations de couleurs.

8. Procédé selon la revendication 1,
**caractérisé en ce**
**que** la correction de position de la tête d'impression (3a, 3b) s'effectue par un déplacement motorisé.
